# EUROPÄISCHE PATENTSCHRIFT

(11) **EP 0 116 294 B1**
(45) Veröffentlichungstag und Bekanntmachung des Hinweises auf die Patenterteilung: **16.06.1987**
(21) Anmeldenummer: 84100277.7
(22) Anmeldetag: 12.01.1984
(51) Int. Cl.: B26D 7/00, B26D 7/01

(54) **Vorrichtung zur Einstellung der Schnittstärke bei Aufschnitt-Schneidemaschinen**
Device for adjusting slice thickness in slicing machines
Dispositif de réglage de l'épaisseur des tranches dans des tranchoirs

(30) Priorität: 10.02.1983 DE 3304610
(43) Veröffentlichungstag der Anmeldung: 22.08.1984
(73) Patentinhaber: Bizerba-Werke Wilhelm Kraut GmbH & Co. KG., D-72336 Balingen (DE)
(72) Erfinder: Maurer, Albrecht, D-7460 Balingen 1 (DE); Butz, Alois, D-7465 Geislingen 1 (DE); Koch, Klaus, D-7465 Geislingen 1 (DE)
(74) Vertreter: Hoeger, Stellrecht & Partner

## Beschreibung

Die Erfindung betrifft eine Vorrichtung zur Einstellung der Schnittstärke bei Aufschnitt-Schneidemaschinen gemäß dem Oberbegriff des Patentanspruchs 1.

Eine Vorrichtung dieser Art ist durch die GB-A-669 227 bekannt. Bei der bekannten Vorrichtung sind keine Mittel vorgesehen, mit deren Hilfe die Parallelität von Anlege- und Schneidebene eingestellt werden kann. Die Parallelität dieser Ebenen ist aber die Voraussetzung für eine leichte Verstellbarkeit und gleichmäßige Scheibendicke über den ganzen Scheibenumfang hinweg.

Es ist daher Aufgabe der Erfindung, eine gattungsgemäße Vorrichtung unter Beibehaltung einer leicht gängigen, präzisen Führung der Anschlagplatte relativ zum Kreismesser so zu verbessern, daß die Parallelität von Anlege- und Schneidebene in einfacher Weise genau eingestellt werden kann.

Die Aufgabe wird durch die kennzeichnenden Merkmale des Patentanspruches 1 gelöst.

Die nachstehende Beschreibung einer bevorzugten Ausführungsform der Erfindung dient im Zusammenhang mit beiliegender Zeichnung der weiteren Erläuterung. Es zeigen :
Figur 1 eine schematische Seitenansicht einer Aufschnitt-Schneidemaschine ;
Figur 2 eine schematische Vorderansicht der Maschine aus Fig. 1 ;
Figur 3 eine schematische, teilweise abgebrochene Untenansicht der Maschine ;
Figur 4 eine Teilschnittansicht entlang der Linie 4-4 in Fig. 3 ;
Figur 5 eine Teilschnittansicht entlang der Linie 5-5 in Fig. 3 und
Figur 6 . eine Ansicht einer Einrichtung zum Einstellen der Schnittstärke in Richtung des Pfeiles N in Fig. 3.

Eine Aufschnitt-Schneidemaschine 1 umfaßt ein Maschinengestell 2, auf dem ein Kreismesser 3 drehbar gelagert ist. Ein von einem Gehäuseteil 4 umschlossener, nicht dargestellter Motor treibt das Kreismesser 3 rotierend an. Eine Anschlagplatte 5 weist eine ebene, parallel zur Schneidebene des Kreismessers 3 verlaufende Anlegefläche 6 auf. Der Abstand der Anlegefläche 6 von der Schneidebene des Kreismessers bestimmt die Scheibendicke oder Schnittstärke der Maschine. Das in Scheiben zu zerteilende Schneidgut wird auf einen Schlitten 7 aufgelegt, der in bekannter Weise parallel zur Schneidebene des Kreismessers 3 (und senkrecht zur Zeichnungsebene der Fig. 2) gleitverschieblich ist. Das (nicht dargestellte) Schneidgut wird auf dem Schlitten 7 liegend dem rotierenden Kreismesser 3 zugeführt und dabei in Anlage an der Anlegefläche 6 der Anschlagplatte 5 gehalten.

Die Anschlagplatte 5 ist durch einen Halteflansch 8 starr mit einer Führungsachse 9 verbunden. Die Führungsachse 9 ist einerseits bei ihrem Austritt aus dem Maschinengestell 2 durch ein erstes Gelenklager 11 und andererseits im Gehäuseinneren durch ein zweites Gelenklager 12 axial verschiebbar gelagert. Bei diesen Gelenklagern 11, 12 handelt es sich um die Führungsachse 9 gleitend aufnehmende Lager, die ihrerseits universell schwenkbar am Maschinengestell 2 abgestützt sind, was beispielsweise durch ballige, zueinander komplementär ausgebildete Flächen erfolgen kann. Das Gelenklager 11 ist abgesehen von seiner Verschwenkbarkeit am Maschinengestell 2 nicht weiter verstellbar. Das Gelenklager 12 ist in zwei radial zur Führungsachse verlaufenden, im wesentlichen aufeinander senkrecht stehenden Richtungen X und Y (Fig. 3 und 4) verstellbar. Bei einer Verstellung des Gelenklagers 12 verschwenken sich die Führungsachse 9 und das sie abstützende, andere Gelenklager 11. Hierdurch läßt sich in noch zu beschreibender Weise letzten Endes die Parallelität von Anschlagplatte 5 und Kreismesser 3 einjustieren.

Das Gelenklager 12 ist in einen Lagerbock 13 eingebaut, der im Maschinengestell 2 mittels zweier Gewindebolzen 14, 15 und darauf sitzender Einstellmuttern 16, 17 bzw. 18, 19 fixiert ist. Die als Rändelmuttern ausgebildeten Muttern 16, 18 dienen als eigentliche Einstellmuttern, die Muttern 17, 19 sind Kontermuttern. Die Gewindebolzen 14, 15 greifen in seitlich am Lagerbock 13 vorgesehene Langlöcher 21 bzw. 22 (Fig. 3) ein. Die Langlöcher 21, 22 verlaufen in X-Richtung, die Gewindebolzen 14, 15 in Y-Richtung. Nach Lösen der Kontermuttern 17, 19 ist der Lagerbock 13 und das schwenkbar von ihm abgestützte Gelenklager 12 in X-Richtung verschiebbar. Durch Verstellen der Rändelmuttern 16, 18 ist der Lagerbock 13 in Y-Richtung verschiebbar. Die Gewindebolzen 14, 15 sitzen im wesentlichen vertikal fest im Maschinengestell 2.

Somit führt bei Verschiebung des Lagerbocks 13 in X- und/oder Y-Richtung die Führungsachse 9 und damit die Anschlagplatte 5 eine Winkelbewegung um den Mittelpunkt des Gelenklagers 11 aus, so daß innerhalb eines bestimmten Bereiches jede Parallelitätsabweichung zwischen der Schneidebene des Kreismessers 3 und der Anlegefläche 6 der Anschlagplatte 5 ausgeglichen werden kann. Durch die Verschwenkbarkeit des Gelenklagers 12 im Lagerbock 13 wird dabei eine Verkantung der -Führungsachse 9 in den Aufnahmebohrungen der Gelenklager 11 und 12 verhindert.

Die Einstellung der Schnittstärke, d. h. die Einstellung des Abstandes zwischen Kreismesser 3 und Anschlagplatte 5 erfolgt durch Verschieben der mit der Anschlagplatte 5 starr verbundenen Führungsachse 9 in deren Längsrichtung innerhalb der Gelenklager 11, 12. Durch einen zwischen den beiden Gelenklagern 11, 12 mit der Führungsachse 9 starr verbundenen Ausleger 23 ist die Führungsachse 9 gegen Verdrehung auf einer gestellfesten Leiste 24 abgestützt (Fig. 4). Das der Leiste 24 zugekehrte Ende des Auslegers 23 ist als Gabel 25 ausgebildet und umschließt den freien Rand der Leiste 24 von oben und unten, wobei dieses Ende des Auslegers auf der Leiste 24 gleitverschieblich geführt ist. Zur spielfreien Einstellung der Gleitführung dient ein Gewindestift 26.

Um den Ausleger 23 und damit die starr mit ihm verbundene Führungsachse 9 und somit wiederum die starr an dieser befestigte Anschlagplatte 5 in Längsrichtung der Führungsachse 9 verstellen zu können, weist das der Leiste 24 abgewandte Ende des Auslegers 23 einen Mitnehmerstift 27 auf, der in eine spiralförmige Nut 28 einer Scheibe 29 eingreift. Die Scheibe 29 ist an einer Wand des Maschinengestells 2 drehbar gelagert und drehschlüssig mit einem an der Außenseite des Maschinengestells 2 vorgesehenen Griff 31 verbunden. Werden Griff 31 und Scheibe 29 verdreht, so verschiebt die sich mit verdrehende Spiralnut 28 den Mitnehmerstift 27 und damit letzten Endes die Anschlagplatte 5 parallel zur Schneidebene des Kreismessers 3, wobei die in den Gelenklagern 11, 1.2 geführte Führungsachse 9 und die Gabel 25 des Auslegers 23 die Gleitführung vermitteln.

Die Leiste 24 ist einerseits verschwenkbar bei 32 (Fig. 3) abgestützt und andererseits durch eine Rändelmutter 33 sowie eine Kontermutter 34 ein-und feststellbar (Fig. 4). Bei einer Verschiebung des Lagerbockes 13 in Y-Richtung wird die Ausrichtung der Leiste 24 mittels der Muttern 33, 34 nachgestellt. Eine Verschiebung des Lagerbockes 13 in X-Richtung wird durch die Gabel 25 ausgeglichen.

In Fig. 3 ist eine erste Einstellung der Anschlagplatte 5 mit ausgezogenen und eine zweite Einstellung dieser Platte mit strichpunktierten Linien dargestellt.

Die beschriebene Anordnung kann sowohl bei Aufschnitt-Schneidemaschinen mit senkrecht angeordneten als auch solchen mit schrag stehenden Kreismessern angewandt werden.

## Patentansprüche

1. Vorrichtung zur Einstellung der Schnittstärke bei Aufschnitt-Schneidemaschinen mit einem Maschinengestell (2), einem darin drehbar gelagerten, rotierenden Kreismesser (3), einem auf dem Maschinengestell hin- und herverschiebbaren Schlitten (7) zum Auflegen und Zuführen von Schneidgut und einer zur Einstellung der Schnittstärke relativ zum Kreismesser verstellbaren, eine ebene Anlegefläche (6) für das Schneidgut aufweisenden Anschlagplatte (5), wobei die Anschlagplatte (5) starr mit einer im wesentlichen quer zu ihrer Anlegefläche (6) verschiebbaren Führungsachse (9) verbunden und die Führungsachse (9) in zwei am Maschinengestell (2) abgestützten Gleitlagern axial verschieblich sowie gegen Drehung durch einen starr mit ihr verbundenen, am Maschinengestell gleitend geführten Ausleger (23) abgestützt ist, an dem eine Einrichtung (28, 29, 31) zum Einstellen der Schnittstärke angreift, dadurch gekennzeichnet, daß die Gleitlager als schwenkbare Gelenklager (11, 12) ausgebildet sind und eines der Gelenklager (12) zwecks Parallelstellung von Anschlagplatte (5) und Kreismesser (3) in zwei im wesentlichen radial zur Führungsachse (9) verlaufenden Richtungen (X, Y) einstellbar ist.

2. Vorrichtung nach Anspruch 1, dadurch gekennzeichnet, daß das einstellbare Gelenklager (12) in einen Lagerbock (13) eingebaut ist, der in Langlöchern (21, 22) auf zwei Gewindebolzen (14, 15) in der einen Richtung (X) geführt und mittels auf diesem Bolzen sitzender Einstellmuttern (16, 17, 18, 19) in der anderen Richtung (Y) verstellbar ist.

3. Vorrichtung nach Anspruch 1 oder 2, dadurch gekennzeichnet, daß der Ausleger (23) mittels einer Gabel (25) an einer in der einen radialen Richtung (Y) verstellbaren Leiste (24) gleitend abgestützt ist.

4. Vorrichtung nach Anspruch 1, 2 oder 3, dadurch gekennzeichnet, daß die Einrichtung zum Einstellen der Schnittstärke einen Drehgriff (31) und eine mit diesem drehschlüssig verbundene Scheibe (29) mit Spiralnut (28) umfaßt, in die ein Mitnehmerstift (27) des Auslegers (23) eingreift.

## Claims

1. Device for setting the cutting thickness on slicing machines comprising a machine frame (2), a rotating circular cutter (3) rotatably mounted therein, a carriage (7) which can execute a reciprocating sliding movement on the machine frame for receiving and feeding material to be cut and a stop plate (5) which can be adjusted relative to the circular cutter to set the cutting thickness and which has a flat feed surface (6) for guiding the material to be cut, the stop plate (5) being rigidly connected to a guide axle (9) which is displaceable essentially at right angles to its feed surface (6) and the guide axle (9) being supported axially slidably in two plain bearings supported on the machine frame (2) and being non-rotatably supported by an extension arm (23) which is rigidly connected to the axle and slidably guided on the machine frame and on which a device (28, 29, 31) for setting the cutting thickness engages, characterised in that the plain bearings are in the form of pivotable tilting bearings (11, 12) and one of the pivotable bearings (12) can be set in two directions (X, Y) running essentially radially to the guide axle (9) for the purpose of parallelizing the stop plate (5) and circular cutter (3).

2. Device according to Claim 1, characterised in that the adjustable pivoting bearing (12) is fitted in a pillow block (13) which is guided in one direction (X) in slots (21, 22) on two threaded bolts (14, 15) and is adjustable in the other direction (Y) by means of adjusting nuts (16, 17, 18, 19) mounted on these bolts.

3. Device according to Claim 1 or 2, characterised in that the extension arm (23) is slidably supported by means of a fork (25) on a guide rib (24) which is adjustable in one radial direction (Y).

4. Device according to Claim 1, 2 or 3, characterised in that the device for setting the cutting thickness comprises a turning handle (31) and a wheel (29) which is in rotational connection with this handle and has a helical groove (28) and in which a driving pin (27) of the extension arm (23) engages.

## Revendications

1. Dispositif de réglage de l'épaisseur des tranches dans les machines à trancher de charcuterie ayant un bâti de machine (2), un couteau circulaire (3) rotatif monté tournant dans ce bâti, un chariot (7) pouvant effectuer un mouvement de va-et-vient sur le bâti de machine pour la pose et le déplacement du produit à trancher et une plaque de butée (5) présentant une surface d'appui (6) plane pour le produit à trancher, réglable en position par, rapport au couteau circulaire pour le réglage de l'épaisseur des tranches, la plaque de butée (5) étant fixée rigidement à un axe de guidage (9) pouvant coulisser en sens substantiellement transversal par rapport à sa surface d'appui (6), et l'axe de guidage (9) pouvant glisser en sens axial dans deux paliers de coulissement appliqués contre le bâti de machine (2) et étant calé en rotation par un bras (23) qui lui est fixé rigidement, qui glisse sur le bâti de machine (2) et sur lequel agit un dispositif (28, 29, 31) pour le réglage de l'épaisseur des tranches, caractérisé en ce que les paliers de coulissement sont des paliers à coussinets pivotants (11, 12) et, pour assurer le parallélisme de la plaque de butée (5) et du couteau circulaire (3), l'un des paliers de coulissement (12) est réglable en position dans deux directions (X, Y) substantiellement en sens radial par rapport à l'axe de guidage (9).

2. Dispositif selon la revendication 1, caractérisé en ce que le palier réglable en position à coussinet pivotant (12) est intégré à un support de palier (13) qui est guidé à l'aide de trous oblongs (21, 22) par deux boulons (14, 15) dans l'une des directions (X) et il est réglable en position dans l'autre direction (Y) au moyen d'écrous de réglage (16, 17, 18, 19) montés sur ces boulons.

3. Dispositif selon la revendication 1 ou 2 caractérisé en ce que le bras (23) s'appuie pendant le glissement, au moyen d'une fourche (25), sur une barre (24) réglable en position dans la direction radiale (Y).

4. Dispositif selon la revendication 1, 2 ou 3, caractérisé en ce que le dispositif pour le réglage de l'épaisseur des tranches comprend une poignée tournante (31) et un disque (29) calé en rotation avec cette poignée et ayant une rainure en spirale (28) dans laquelle est engagée une broche (27) de déplacement du bras (23).
